# EUROPÄISCHE PATENTSCHRIFT

(11) **EP 3 733 271 B1**
(45) Veröffentlichungstag und Bekanntmachung des Hinweises auf die Patenterteilung: **05.04.2023**
(21) Anmeldenummer: 19171981.4
(22) Anmeldetag: 30.04.2019
(51) Int. Cl.: B01F 23/41, B01F 23/451, B01F 25/4314, B01F 25/432, B01F 33/501

(54) **MISCHER MIT BERUHIGUNGSRESERVOIRS**
MIXER WITH REST RESERVOIRS
MÉLANGEUR DOTÉ DE RÉSERVOIRS D'AMORTISSEMENT

(43) Veröffentlichungstag der Anmeldung: 04.11.2020
(73) Patentinhaber: Ritter GmbH, 86830 Schwabmünchen (DE)
(72) Erfinder: Finis, Frank, 86199 Augsburg (DE); Ritter, Frank, 87745 Eppishausen (DE)
(74) Vertreter: Lermer, Christoph

(56) Entgegenhaltungen:
- EP-A1- 3 299 082
- US-A- 5 487 606
- US-A1- 2017 157 581

## Beschreibung

### TECHNISCHES GEBIET

Mischer zum Anschluss an eine Zwei- oder Mehrkomponentenkartusche, die wenigstens eine erste Komponente A und eine zweite Komponente B enthält, umfassend einen Einlassbereich, einen Beruhigungsbereich und einen Mischbereich, wobei der Beruhigungsbereich zwischen dem Einlassbereich und dem Mischbereich angeordnet ist.

### STAND DER TECHNIK

Es gibt ein breites Feld für Anwendungen, bei denen zwei Komponenten erst unmittelbar vor der Anwendung zusammengeführt werden, um den zu verwendenden Stoff herzustellen (z.B. Klebe- oder Dichtstoffe in der Bauindustrie, Medizintechnik, Automobilbereich etc.) und sofort im Anschluss zu verarbeiten. In der Regel handelt es sich dabei um eine Grundsubstanz, bei der durch Kontakt mit einer Aktivierungssubstanz bzw. durch das chemische Zusammenspiel beider Komponenten eine entsprechende Reaktion hervorgerufen wird.

Um einen möglichst gleichmäßig vermischten Stoff zu erhalten, ist es besonders wichtig, dass die Ausgangskomponenten möglichst gut vermischt werden. Hierbei gibt es im Stand der Technik schon viele bekannte Mischstrukturen um die beiden Ausgangskomponenten zu vermischen, z.B. durch Aufspaltung, Umleitung, Teilmischung der Stränge, etc..

So ist aus der US 5 487 606 A1 ein Mixer für eine Zwei-Komponenten Kartusche mit zwei Aufbewahrungszylindern mit unterschiedlichen Volumina bekannt.

Die US 2017/157581 A1 offenbart ein Kartuschensystem, zur Vermischung von zwei Komponenten.

Aus der EP 3 299 082 A1 ist eine Mischeranordnung mit einem statischen Mischelement zur Mischung von zwei Komponenten bekannt.

Problematisch ist die Vermischung, wenn die Ausgangsstoffe in unterschiedlichen Mengenverhältnissen vorliegen und/oder die rheologischen Eigenschaften unterschiedlich sind, z.B. wenn eine Komponente wesentlich fließfähiger als die andere ist. Insbesondere verhindern unterschiedliche Fließgeschwindigkeiten beim Eintritt in den Mischer ein sofortiges Vermischen der Komponenten.

### AUFGABE DER ERFINDUNG

Der Erfindung liegt daher die Aufgabe zugrunde, eine Mischvorrichtung bereitzustellen, um wenigstens zwei Ausgangskomponenten mit unterschiedlichen Mengen und unterschiedlichem rheologischen Verhalten gleichmäßig miteinander zu vermischen.

### TECHNISCHE LÖSUNG

Die Aufgabe wird durch einen Mischer zum Anschluss an eine Zwei- oder Mehrkomponentenkartusche nach Anspruch 1 gelöst.

Der Mischer zum Anschluss an eine Zwei- oder Mehrkomponentenkartusche mit einer Längsachse L, die wenigstens eine erste Komponente A und eine zweite Komponente B enthält, umfasst einen Einlassbereich, einen Beruhigungsbereich und einen Mischbereich, wobei der Beruhigungsbereich zwischen dem Einlassbereich und dem Mischbereich angeordnet ist, wobei der Einlassbereich wenigstens eine erste Einlassöffnung zum Eintritt der ersten Komponente A in den Beruhigungsbereich und eine zweite Einlassöffnung zum Einlass der zweiten Komponente B in den Beruhigungsbereich aufweist, wobei die erste Einlassöffnung eine erste Größe F_{A} aufweist und die zweite Einlassöffnung eine zweite Größe F_{B} aufweist, wobei der Beruhigungsbereich eine erste Beruhigungskammer mit einem ersten Volumen V_{A}, und eine zweite Beruhigungskammer mit einem zweiten Volumen V_{B} aufweist, wobei die erste Komponente A über die erste Einlassöffnung in einer ersten Flussrichtung in die erste Beruhigungskammer fließt und die zweite Komponente B über die zweite Einlassöffnung in einer zweiten Flussrichtung in die zweite Beruhigungskammer fließt, wobei die erste Beruhigungskammer und/oder die zweite Beruhigungskammer mit dem Mischbereich verbunden sind, und der Beruhigungsbereich eine Trennwand zwischen der ersten Beruhigungskammer und der zweiten Beruhigungskammer aufweist, die das erste Volumen V_{A} vom zweiten Volumen V_{B} abgrenzt, und wenigstens eine quer und/oder senkrecht zur ersten und/oder zweiten Flussrichtung angeordnete Wand zum Abbremsen und/oder Umlenken der ersten zufließenden Komponente A und/oder der zweiten zufließenden Komponente B am mischerseitigen Ende des Beruhigungsbereichs, und wobei die erste Beruhigungskammer und/oder die zweite Beruhigungskammer mindestens eine Umlenkwand zum Umlenken und Weiterleiten des Fluidstroms aufweist, die parallel zur Achse L oder entlang der Achse L angeordnet ist.

Die Wand wird im Folgenden als Radialwand (in Abgrenzung zu Axialwänden) bezeichnet. Dies bedeutet jedoch keine Einschränkung des beanspruchten Schutzbereichs auf eine bestimmte Querschnittsform des Mischers.

In der Regel weisen die Ausgangskomponenten, je nach ihrer jeweiligen Verwendung unterschiedliche Mengenverhältnisse auf und aufgrund ihrer unterschiedlichen spezifischen chemischen und stofflichen Beschaffenheit auch eine andere Rheologie.

Die beiden Ausgangskomponenten werden in der Regel durch eine gemeinsame Kraft aus den Kartuschen ausgebracht und im Mischbereich miteinander vermischt. Die Mischsubstanz entspricht dabei den Mengenverhältnissen der Ausgangssubstanzen. In einem vor dem Mischbereich angeordneten Beruhigungsbereich kann eine besonders fließfähige Ausgangskomponente abgebremst bzw. beruhigt werden, um eine verbesserte Vermischung zu erzielen. Aus diesem Grund ist der Beruhigungsbereich entsprechend der Ausgangskomponenten in zwei Kammern aufgeteilt.

Zum Abbremsen bzw. Beruhigen oder Umlenken weist mindestens eine Beruhigungskammer eine Radialwand auf, die quer und/oder senkrecht zum Fluidstrom der jeweiligen Ausgangskomponente steht, diesen abbremst und/oder umlenkt. Der Fluidstrom der in der Regel fließfähigeren Ausgangskomponente wird verlangsamt und eine anschließende Vermischung mit der langsameren Komponente verbessert.

Bevorzugt weist der Mischer eine Mischerstruktur zum Trennen und Zusammenführen von Strängen der Komponente A und der Komponente B auf.

Die Mischstruktur umfasst hierzu einen oder mehrere unterschiedliche Geometrien, wie z.B. senkrechte oder schräge Prallwände, und Umlenkwände, Umlagerungskammern, Durchgänge etc., auf, um die Fluidströme der unterschiedlichen Ausgangskomponenten zu beeinflussen und miteinander zu vermischen. Meist werden die Stränge in der Mischerstruktur mehrmals getrennt und wieder zusammengeführt.

In vorteilhafter Weise entspricht das Verhältnis der ersten Größe F_{A} zu der zweiten Größe F_{B} weitgehend dem Verhältnis des ersten Volumens V_{A} zum zweiten Volumen V_{B}.

Das Verhältnis der jeweiligen Menge einer Ausgangskomponente, welche durch die Größe F der jeweiligen Einlassöffnung zum Ausdruck kommt, entspricht dem Verhältnis der Volumina V der jeweiligen Beruhigungskammern, um eine gleichmäßige Vermischung zu erreichen.

Das Verhältnis beträgt V_{A}/V_{B} = F_{A}/F_{B} +/- 50%*F_{A}/F_{B}, insbesondere V_{A}/V_{B} = F_{A}/F_{B} +/- 25%*F_{A}/F_{B}, insbesondere V_{A}/V_{B} = F_{A}/F_{B} +/- 10%*F_{A}/F_{B}.

Bevorzugt ist die erste Größe F_{A} gleich oder größer als die zweite Größe F_{B}, und das erste Volumen V_{A} der ersten Beruhigungskammer ist gleich oder größer als das zweite Volumen V_{B} der zweiten Beruhigungskammer.

Dadurch, dass unterschiedliche Mengen von Ausgangskomponenten vorhanden sind, unterscheiden sich auch die Größen F der Einlassöffnungen, wonach die mengenmäßig größere Ausgangskomponente auch eine größere Ausgangsöffnung aufweist. Entsprechend verhält es sich auch mit den Volumina V der Beruhigungskammern.

In vorteilhafter Weise weist die erste Beruhigungskammer und/oder die zweite Beruhigungskammer ein vor der Radialwand angeordnetes Totvolumen auf. Das Totvolumen ist insbesondere mit der Komponente angefüllt. Die im Totvolumen bereits vorhandene Masse bremst die zufließende Masse ab.

Die erste Komponente A und/oder die zweite Komponente B wird im Bereich des Totvolumens abgebremst und/ oder umgelenkt.

Das Totvolumen dient der (kurzfristigen) Speicherung bzw. Pufferung der (zumeist) fließfähigeren Ausgangskomponente, deren Fluidstrom von der Radialwand abgelenkt wird. Infolgedessen wird der Fluidstrom verlangsamt (beruhigt) und ggf. im Anschluss umgelenkt.

Der verlangsamte Fluidstrom wird durch die Umlenkwand umgelenkt.

In vorteilhafter Weise schließt sich die Umlenkwand an die Radialwand an und die Wände grenzen das Totvolumen ab.

Auf diese Weise wird ein Raum gebildet, in dem der Fluidstrom zunächst abgebremst, gesammelt, und im Anschluss umgelenkt und weitergeleitet wird. Dadurch wird der Fluss einer sehr fließfähigen Ausgangskomponente verlangsamt und die anschließende Vermischung mit der langsamer fließenden anderen Ausgangskomponente erleichtert.

In einer besonders bevorzugten Ausführung weist die erste Beruhigungskammer und/oder die zweite Beruhigungskammer des Mischers mindestens eine Aufteilungswand auf, die entlang der Längsachse L angeordnet ist, die die erste Beruhigungskammer und/oder die zweite Beruhigungskammer in jeweils zwei Unterkammern aufteilt.

Der Fluidstrom der Komponente wird durch die Aufteilungswand in zwei Teilströme aufgeteilt. Diese können dann separat umgelenkt werden. Dadurch wird die anschließende Vermischung mit der anderen Komponente erleichtert

Bevorzugt weist die erste Beruhigungskammer und/oder die zweite Beruhigungskammer mindestens eine Verbindungsöffnung zum Mischbereich auf, die der Abgabe der Komponente A und/ oder der Komponente B in den Mischbereich und/ oder zur Vermischung der Komponente A mit der Komponente B dient.

### KURZE BESCHREIBUNG DER FIGUREN

- Figur 1: Perspektivische Gesamtdarstellung eines Mischers
- Figur 1A: Perspektivische Detaildarstellung des Einlassbereichs mit Beruhigungsbereich der Komponente A und B des Mischers der Figur 1;
- Figur 1B: Perspektivische Detaildarstellung des Einlassbereichs mit Beruhigungsbereich der Komponente B des Mischers der Figur 1;
- Figur 2: Perspektivische Gesamtdarstellung einer zweiten Ausführungsform des Mischers mit zwei Helixabschnitten;
- Figur 3: Perspektivische Gesamtdarstellung einer dritten Ausführungsform des Mischers mit zwei Helixabschnitten und mit weiteren Prallwänden im Beruhigungsbereich;
- Figur 3A: Perspektivische Detaildarstellung des Einlassbereichs mit Beruhigungsbereich der Komponente A des Mischers der Figur 3;
- Figur 3B: Perspektivische Detaildarstellung des Einlassbereichs mit Beruhigungsbereich der Komponente B der Mischers der Figur 3;
- Figur 4: Perspektivische Gesamtdarstellung einer vierten Ausführungsform des Mischers mit einem verringertem Volumen des Beruhigungsbereichs;
- Figur 4A: Perspektivische Detaildarstellung des Einlassbereichs der Komponente A und des Beruhigungsbereichs der Figur 4;
- Figur 4B: Perspektivische Detaildarstellung des Einlassbereichs der Komponente B und des Beruhigungsbereichs der Figur 4.

### BESCHREIBUNG BEVORZUGTER AUSFÜHRUNGSBEISPIELE

Nachfolgend wird die Erfindung anhand von nicht abschließenden Ausführungsbeispielen dargestellt.

Die Figuren 1, 1A und 1B zeigen eine erste Ausführungsform der Mischvorrichtung 1 zur Anordnung in einem Mischergehäuse (nicht dargestellt). Der Mischer 1 mit einer Längsachse L und einem Radius R weist einen Anschlussbereich 2 zum Anschluss an eine Zwei- oder Mehrkomponentenkartusche (nicht dargestellt) auf, die wenigstens eine erste Komponente A und eine zweite Komponente B enthält. Im dargestellten Beispiel besteht ein unterschiedliches Mengen- bzw. Mischverhältnis (und ggf. unterschiedliche Viskosität) zwischen den beiden Komponenten, wobei eine wesentliche größere Menge der Komponente A vorhanden ist.

Der Mischer 1 hat einen Einlassbereich 3, einen Beruhigungsbereich 4 und einen Mischbereich 5.

Der Einlassbereich 3 hat eine erste Einlassöffnung 31 für die erste Komponente A und eine zweite Einlassöffnung 32 für die zweite Komponente B. Die Einlassöffnungen 31und 32 münden in den Beruhigungsbereich 4.

Der Beruhigungsbereich 4 umfasst eine erste Beruhigungskammer 41 mit einem ersten Volumen V_{A}, und eine zweite Beruhigungskammer 42 mit einem zweiten Volumen V_{B}. Die beiden Beruhigungskammern 41 und 42 sind durch eine Trennwand 6 voneinander getrennt. Die erste Beruhigungskammer 41 und die zweite Beruhigungskammer 42 sind mit dem Mischbereich 5 verbunden.

Der Mischbereich 5 weist eine fortlaufende Mischstruktur 51 zum Mischen der beiden Komponenten A und B auf.

Die Figuren 1A und 1B zeigen den Beruhigungsbereich 4 mit dem Einlassbereich 3 mit der ersten Einlassöffnung 31 mit einer ersten Größe F_{A} und die zweite Einlassöffnung 32 mit einer zweiten Größe F_{B} im Detail. Die erste Einlassöffnung 31 ist in diesem Beispiel ungefähr viermal größer als die zweite Einlassöffnung 32.

Aus Figur 1A geht die Einlassöffnung 31 der Komponente A und die konkrete Struktur der anschließenden ersten Beruhigungskammer 41 mit einem ersten Volumen V_{A} des Beruhigungsbereichs 4 hervor.

Die erste Beruhigungskammer 41 ist durch eine Aufteilungswand 9, die entlang der Längsachse L angeordnet ist, in zwei Unterkammern 411 und 412 mit jeweils einem ersten Auffangbereich 4111 und 4121 und jeweils einem zweiten Auffangbereich 4112 und 4122 aufgeteilt, wodurch der Fluidstrom der Komponente A in zwei Teilströme aufgeteilt wird. Die beiden Unterkammern 411 und 412 sind strukturell identisch.

Weiter weist die erste Beruhigungskammer 41 eine Radialwand 7 entlang des Radius R, also senkrecht zur Längsachse L, auf, die den Fluidstrom bzw. die Teilströme der Komponente A blockiert bzw. abbremst. Zudem weist die erste Beruhigungskammer 41 eine Umlenkwand 8 auf. Die Umlenkwand 8 bildet zusammen mit der Aufteilungswand 9, der Radialwand 7, der Wand des Einlassbereichs und dem Mischergehäuse einen ersten Auffangbereich mit einem Totvolumen, in dem der (Teil-)Fluidstrom abgebremst und aufgefangen bzw. beruhigt wird.

Die Umlenkwand 8 ist nicht ganz bis zur Wand des Einlassbereichs durchgezogen und bildet somit eine Öffnung 81. Von daher trennt die Umlenkwand 8 (teilweise) den ersten Auffangbereich 4111 und den zweiten Auffangbereich 4112. Die Umlenkwand 8 dient dem Umlenken und Weiterleiten des Fluidstroms zum zweiten Auffangbereich 4112.

Der zweite Auffangbereich 4112 wird durch die Umlenkwand 8, die Trennwand 9, die Radialwand 7, die Wand des Einlassbereichs und das Mischergehäuse (nicht dargestellt) gebildet. Die Radialwand 7 weist eine Verbindungsöffnung 71 zum Mischbereich 5 auf. Der zweite Auffangbereich 4112 bewirkt, dass der Fluidstrom nochmals abgebremst bzw. gestaut wird und eine Beruhigung eintritt. Über die Verbindungsöffnung 71 fließt der Fluidstrom in den Mischerbereich 5.

Aus der Figur 1B wird ersichtlich, dass die Aufteilungswand 9 auch die zweite Beruhigungskammer 42 in zwei Unterkammern 421 und 422 aufgeteilt, wodurch der Fluidstrom der Komponente B in zwei Teilströme aufgeteilt wird. Jede der Unterkammern 421,422 ist in räumlicher Verbindung mit der anschließenden Mischerstruktur 51 und ist geeignet, den Fluidstrom bzw. die Teilströme der Komponente B in die Mischerstruktur 51 weiterzuleiten.

Aus der Figur 2 geht eine zweite Ausführungsform der Erfindung hervor. Dabei sind Einlassbereich 3 und Beruhigungsbereich 4 des Mischers identisch mit der ersten Ausführungsform. Die Mischstruktur 51 des Mischbereichs 5 weist zwei Helixstrukturen 52 auf, die der Vermischung der beiden Ausgangskomponenten dienen.

Die Figuren 3, 3A und 3B zeigen eine dritte Ausführungsform der Erfindung. Hierbei entspricht die Mischstruktur 51 mit zwei Helixstrukturen 52 dem Mischbereich 5 der zweiten Ausführungsform. Der Beruhigungsbereich 4, insbesondere die erste Beruhigungskammer 41, weist Unterschiede im strukturellen Aufbau im Hinblick zu den ersten beiden Ausführungsformen auf, auf die nachfolgend eingegangen wird.

Figur 3A zeigt die erste Beruhigungskammer 41 im Detail. Wiederum teilt die Aufteilungswand 9 die Beruhigungskammer 41 in zwei strukturell identische Unterkammern 411' und 412'. Die erste Unterkammer 411' ist in drei Auffangbereiche 4111', 4112', 4113' durch drei Radialwände 7', 72, 73, aufgeteilt. Die zweite Unterkammer 412' ist ebenfalls in drei Auffangbereiche 4121', 4122', 4123' aufgeteilt (nicht dargestellt). Die Radialwand 7' ist grundsätzlich bis zur Trennwand 6 gezogen, abgesehen von einer Aussparung, die eine Öffnung 71' zwischen dem Mischergehäuse (nicht dargestellt) und der Trennwand 6 bildet. Der Fluidstrom der Komponente A bzw. die Teilfluidströme prallen auf die Radialwand 7', werden im ersten Auffangbereich 4111' gestaut und werden im Anschluss in den zweiten Auffangbereich 4112' weitergeleitet. Der Fluidstrom trifft auf die zweite Radialwand 72, wird wiederum gestaut und in den dritten Auffangbereich 4113' weitergeleitet. Die dritte Radialwand 73 weist eine Öffnung 731 auf, die im Anschluss in die Mischerstruktur 51 übergeht.

Aus Figur 3B geht hervor, dass die zweite Beruhigungskammer 42 weitgehend identisch zu den ersten beiden Ausführungsformen ist, insbesondere durch die Aufteilungswand 9 in zwei Unterkammern 421 und 422 getrennt wird.

Aus den Figuren 4, 4A und 4B geht eine vierte Ausführungsform der Erfindung hervor. Wiederum hat die Mischstruktur 51 entsprechend der zweiten und dritten Ausführungsform unter anderem zwei Bereiche mit Helixstruktur 52, die jeweils zwischen der Grund-Mischerstruktur angeordnet sind. Der Hauptunterschied ist, dass die erste Beruhigungskammer 41 zwar grundsätzlich in zwei Unterkammern 411" und 412" (nur 412" ist sichtbar) aufgeteilt ist, aber nur eine Unterkammer 412" der Weiterleitung des Fluidstroms der Komponente A dient und die andere Unterkammer 411" nicht von der Komponente A gefüllt wird bzw. abgetrennt ist und einen Hohlraum bildet. Diese Maßnahme dient einer Anpassung der beiden Ausgangskomponenten, wenn z.B. die Komponente B wesentlich zähflüssiger ist als die Komponente A. Von daher weist der erste Beruhigungsbereich 41 eine Wand 91 auf, die vollständig bis zum Mischergehäuse durchgezogen ist, um die beiden Unterkammern 411" und 412" zu bilden.

Aus der Figur 4A geht der erste Beruhigungsbereich 41 im Detail hervor. Grundsätzlich teilt die Aufteilungswand 9 den ersten (und zweiten) Beruhigungsbereich in zwei Unterkammern 411" und 412". Durch entsprechende Radialwände ist der erste Beruhigungsbereich in drei Auffangbereiche 4121", 4122", 4123"aufgeteilt. Der Fluidstrom der Komponente A gelangt über die Einlassöffnung 31 in den ersten Auffangbereich 4121" des ersten Beruhigungsbereichs 41 und prallt dort auf die senkrecht stehende Radialwand 7". Der erste Auffangbereich 4121" weist eine weitere Wand 91 auf, die die beiden Unterkammern 411" und 412" vollständig voneinander abtrennt. Zusammen mit der Radialwand 7", der Trennwand 6, der Wand des Einlassbereichs und dem Mischergehäuse bildet die Wand 91den ersten Auffangbereich 4121". Zudem bildet die Aufteilungswand 9 im ersten Auffangbereich 4121" ein weiteres Totvolumen, in dem der Fluidstrom der Komponente A aufgefangen und beruhigt wird.

Die Radialwand 7" weist eine Verbindungsöffnung 71" auf, über die der Fluidstrom der Komponente A in den zweiten Auffangbereich 4122" übergeht. Der Fluidstrom trifft dort auf eine zweite Radialwand 72' und wird zu einer darin angeordneten Verbindungsöffnung 721'gelenkt, die radial versetzt zur ersten Verbindungsöffnung 71" ist. Im Anschluss folgt der dritte Auffangbereich 4123"mit einer dritten Radialwand 73' mit der Öffnung 731', die in die Mischerstruktur 51 übergeht. Die Verbindungsöffnungen 721' und 731'sind radial versetzt zueinander angeordnet, so dass der Fluidstrom durch beide Auffangbereiche fließt, also entsprechend umgelenkt und beruhigt wird.

Figur 4B zeigt die zweite Einlassöffnung 32 mit dem daran anschließenden zweiten Beruhigungsbereich 42, der strukturell dem der vorgenannten Ausführungsformen entspricht bzw. durch die Wand 9 in zwei Unterkammern aufgeteilt wird.

Daneben ist der Bereich der ersten Beruhigungskammer 41 bzw. die Unterkammer 411" zu sehen, welcher/welche nicht von der Komponente A gefüllt wird, da der Bereich durch die Wand 91 vollständig vom Bereich , in den die erste Öffnung 31 mündet, abgetrennt wird.

### BEZUGSZEICHENLISTE

1-Mischer
2-Anschlussbereich
3-Einlassbereich
31-Erste Einlassöffnung
32-Zweite Einlassöffnung
4-Beruhigungsbereich
41-Erste Beruhigungskammer
411, 411', 411"-Erste Unterkammer
4111, 4111', 4111"-Erster Auffangbereich
4112, 4112'. 4112"-Zweiter Auffangbereich
4113'-Dritter Auffangbereich
4113', 4113"-Dritter Auffangbereich
412, 412', 412"-Zweite Unterkammer
4121, 4121'-Erster Auffangbereich
4122, 4122'-Zweiter Auffangbereich
4123', 4123"-Dritter Auffangbereich
42-Zweite Beruhigungskammer
421-Erste Unterkammer
422-Zweite Unterkammer
5-Mischbereich
51-Mischerstruktur
52-Helixstruktur
6-Trennwand
7, 7', 7"-Radialwand
71, 71'-Verbindungsöffnung
72'-Zweite Radialwand
721'-Verbindungsöffnung
73, 73'-Dritte Radialwand
731, 731'-Verbindungsöffnung
8-Umlenkwand
81-Öffnung
9-Aufteilungswand
91-Wand
F_{A}-Erste Größe der ersten Einlassöffnung 31
F_{B}-Zweite Größe der zweiten Einlassöffnung 32
L-Längsachse
R-Radius
V_{A}-Erstes Volumen der ersten Beruhigungskammer 41
V_{B}-Zweites Volumen der zweiten Beruhigungskammer 42

## Patentansprüche

1. Mischer (1) zum Anschluss an eine Zwei- oder Mehrkomponentenkartusche mit einer Längsachse L, die wenigstens eine erste Komponente A und eine zweite Komponente B enthält, umfassend einen Einlassbereich (3), einen Beruhigungsbereich (4) und einen Mischbereich (5), wobei der Beruhigungsbereich (4) zwischen dem Einlassbereich (3) und dem Mischbereich (5) angeordnet ist,
wobei der Einlassbereich (3) wenigstens eine erste Einlassöffnung (31) zum Eintritt der ersten Komponente A in den Beruhigungsbereich (4) und eine zweite Einlassöffnung (32) zum Einlass der zweiten Komponente B in den Beruhigungsbereich (4) aufweist, wobei die erste Einlassöffnung (31) eine erste Größe F_{A} aufweist und die zweite Einlassöffnung (32) eine zweite Größe F_{B} aufweist,
wobei der Beruhigungsbereich (4) eine erste Beruhigungskammer (41) mit einem ersten Volumen V_{A}, und eine zweite Beruhigungskammer (42) mit einem zweiten Volumen V_{B} aufweist,
wobei die erste Komponente A über die erste Einlassöffnung (31) in einer ersten Flussrichtung in die erste Beruhigungskammer (41) fließt und die zweite Komponente B über die zweite Einlassöffnung (32) in einer zweiten Flussrichtung in die zweite Beruhigungskammer (42) fließt,
wobei die erste Beruhigungskammer (41) und die zweite Beruhigungskammer (42) mit dem Mischbereich (5) verbunden sind, und der Beruhigungsbereich (4) eine Trennwand (6) zwischen der ersten Beruhigungskammer (41) und der zweiten Beruhigungskammer (42) aufweist, die das erste Volumen Vavom zweiten Volumen V_{B} abgrenzt, und wenigstens eine quer und/oder senkrecht zur ersten und/oder zweiten Flussrichtung angeordnete Wand (7, 7', 7") zum Abbremsen und/oder Umlenkender ersten zufließenden Komponente A und/oder der zweiten zufließenden Komponente B am mischerseitigen Ende des Beruhigungsbereichs (4), und wobei die erste Beruhigungskammer (41) und/oder die zweite Beruhigungskammer (42) mindestens eine Umlenkwand (8) zum Umlenken und Weiterleiten des Fluidstroms aufweist, die parallel zur Achse L oder entlang der Achse L angeordnet ist.

2. Mischer (1) nach Anspruch 1, **dadurch gekennzeichnet, dass** der Mischbereich (5) eine Mischerstruktur (51) zum Trennen und Zusammenführen von Strängen der Komponente A und der Komponente B aufweist.

3. Mischer (1) nach Anspruch 1 oder 2, **dadurch gekennzeichnet, dass** das Verhältnis der ersten Größe F_{A} zu der zweiten Größe Fe weitgehend dem Verhältnis des ersten Volumens V_{A} zum zweiten Volumen V_{B} entspricht.

4. Mischer (1) nach einem der vorangegangenen Ansprüche, **dadurch gekennzeichnet, dass** das Verhältnis V_{A}/V_{B} = F_{A}/F_{B} +/- 50%*F_{A}/F_{B} beträgt, insbesondere V_{A}/V_{B} = F_{A}/F_{B} +/- 25%*F_{A}/F_{B}, insbesondere V_{A}/V_{B} = F_{A}/F_{B} +/- 10%*F_{A}/F_{B}

5. Mischer (1) nach einem der vorangegangenen Ansprüche, **dadurch gekennzeichnet, dass** die erste Größe F_{A} gleich oder größer ist als die zweite Größe Fe, und das erste Volumen V_{A} der ersten Beruhigungskammer (41) gleich oder größer ist als das zweite Volumen V_{B} der zweiten Beruhigungskammer (42)

6. Mischer (1) nach einem der vorangegangenen Ansprüche, **dadurch gekennzeichnet, dass** die erste Beruhigungskammer (41) und/oder die zweite Beruhigungskammer (42) ein vor der Radialwand (7, 7', 7") angeordnetes Totvolumen aufweist.

7. Mischer (1) nach Anspruch 6, **dadurch gekennzeichnet, dass** die erste Komponente A und/oder die zweite Komponente B im Bereich des Totvolumens abgebremst und/ oder umgelenkt wird.

8. Mischer (1) nach Anspruch 1, **dadurch gekennzeichnet, dass** die Umlenkwand (8) sich an die Radialwand (7) anschließt, und die Wände das Totvolumen abgrenzen.

9. Mischer (1) nach einem der vorangegangenen Ansprüche, **dadurch gekennzeichnet, dass** die erste Beruhigungskammer (41) und/oder die zweite Beruhigungskammer (42) mindestens eine Aufteilungswand (9) aufweist, die entlang der Längsachse Langeordnet ist, die die erste Beruhigungskammer (41) und/oder die zweite Beruhigungskammer (42) in jeweils zwei Unterkammern (411, 412; 411', 412'; 421, 422; 421', 422 ') aufteilt.

10. Mischer (1) nach einem der vorangegangenen Ansprüche, **dadurch gekennzeichnet, dass** die erste Beruhigungskammer (41) und/oder die zweite Beruhigungskammer (42) mindestens eine Verbindungsöffnung (71, 71', 721', 731, 731') zum Mischbereich (4) aufweist, die der Abgabe der Komponente A und/ oder der Komponente B in den Mischbereich (4) und/ oder zur Vermischung der Komponente A mit der Komponente B dient.

## Claims

1. Mixer (1) configured for connection to a two or more component cartridge having a longitudinal axis L and comprising at least a first component A and a second component B, comprising an inlet region (3), a calming region (4) and a mixing region (5), wherein the calming region (4) is located between the inlet region (3) and the mixing region (5),
wherein the inlet region (3) has at least a first inlet opening (31) for entry of the first component A into the calming region (4) and a second inlet opening (32) for entry of the second component B into the calming region (4), wherein the first inlet opening (31) has a first size F_{A} and the second inlet opening (32) has a second size F_{B},
wherein the calming region (4) comprises a first calming chamber (41) having a first volume V_{A}, and a second calming chamber (42) having a second volume V_{B},
wherein the first component A flows into the first calming chamber (41) via the first inlet opening (31) in a first flow direction and the second component B flows into the second calming chamber (42) via the second inlet port (32) in a second flow direction,
wherein the first calming chamber (41) and the second calming chamber (42) are connected to the mixing region (5), and the calming region (4) has a partition (6) between the first calming chamber (41) and the second calming chamber (42), which delimits the first volume V_{A} from the second volume V_{B}, and at least one wall (7, 7', 7") arranged transversely and/or perpendicularly to the first and/or second flow direction, configured for braking and/or deflecting the first inflowing component A and/or the second inflowing component B at the mixer-side end of the calming region (4), and wherein the first calming chamber (41) and/or the second calming chamber (42) having at least one deflecting wall (8) for deflecting and conveying the fluid flow, which is arranged parallel to the axis L or along the axis L.

2. Mixer (1) according to claim 1, **characterized in that** the mixing area (5) comprises a mixer structure (51) for separating and merging strands of component A and component B.

3. Mixer (1) according to claim 1 or 2, **characterized in that** the ratio of the first size F_{A} to the second size F_{B} is widely equal to the ratio of the first volume V_{A} to the second volume V_{B}.

4. Mixer (1) according to one of the previous claims, **characterized in that** the ratio V_{A}/V_{B} = F_{A}/F_{B} +/- 50%*F_{A}/F_{B}, in particular V_{A}/V_{B} = F_{A}/F_{B} +/- 25%*F_{A}/F_{B}, in particular V_{A}/V_{B} = F_{A}/F_{B} +/-10%*F_{A}/F_{B}.

5. Mixer (1) according to one of the previous claims, **characterized in that** the first size F_{A} is equal to or greater than the second size F_{B}, and the first volume V_{A} of the first calming chamber (41) is equal to or greater than the second volume V_{B} of the second calming chamber (42).

6. Mixer (1) according to any one of the previous claims, **characterized in that** the first calming chamber (41) and/or the second calming chamber (42) has a dead volume arranged in front of the radial wall (7, 7', 7").

7. Mixer (1) according to claim 6, **characterized in that** the first component A and/or the second component B is braked and/or deflected in the region of the dead volume.

8. Mixer (1) according to claim 1, **characterized in that** the deflecting wall (8) is adjacent to the radial wall (7), and the walls delimit the dead volume.

9. Mixer (1) according to any one of the previous claims, **characterized in that** the first calming chamber (41) and/or the second calming chamber (42) comprises at least one dividing wall (9), arranged along the longitudinal axis L, which divides the first calming chamber (41) and/or the second calming chamber (42) into two subchambers (411, 412; 411', 412'; 421, 422; 421', 422 ') respectively.

10. Mixer (1) according to one of the previous claims, **characterized in that** the first calming chamber (41) and/or the second calming chamber (42) has at least one connecting opening (71, 71', 721', 731, 731') to the mixing region (4), configured to discharge component A and/or component B into the mixing region (4) and/or to mix component A with component B.

## Revendications

1. Mélangeur (1) destiné à être raccordé sur une cartouche bicomposants ou multicomposants, pourvu d'un axe longitudinal L, qui contient au moins un premier composant A et un deuxième composant B, comprenant une zone d'entrée (3), une zone de stabilisation (4) et une zone de mélange (5), la zone de stabilisation (4) étant placée entre la zone d'entrée (3) et la zone de mélange (5),
la zone d'entrée (3) comportant au moins un premier orifice d'admission (31), pour l'entrée du premier composant A dans la zone de stabilisation (4) et un deuxième orifice d'admission (32) pour l'entrée du deuxième composant B dans la zone de stabilisation (4), le premier orifice d'admission (31) présentant une première dimension F_{A} et le deuxième orifice d'admission (32) présentant une deuxième dimension F_{B},
la zone de stabilisation (4) comportant une première chambre de stabilisation (41) pourvue d'un premier volume V_{A}, et une deuxième chambre de stabilisation (42), pourvue d'un deuxième volume V_{B},
le premier composant A s'écoulant par l'intermédiaire du premier orifice d'admission (31) dans une première direction de flux dans la première chambre de stabilisation (41) et le deuxième composant B s'écoulant par l'intermédiaire du deuxième orifice d'admission (32) dans une deuxième direction de flux dans la deuxième chambre de stabilisation (42),
la première chambre de stabilisation (41) et la deuxième chambre de stabilisation (42) étant reliées avec la zone de mélange (5), et la zone de stabilisation (4) comportant une paroi de séparation (6) entre la première chambre de stabilisation (41) et la deuxième chambre de stabilisation (42), qui délimite le premier volume V_{A} du deuxième volume V_{B} et au moins une paroi (7, 7', 7") placée à la transversale et / ou à la perpendiculaire de la première et / ou de la deuxième direction de flux, destinée à freiner et / ou à renvoyer le premier composant A affluant et / ou le deuxième composant B affluant sur l'extrémité du côté mélangeur de la zone de stabilisation (4), et la première chambre de stabilisation (41) et / ou la deuxième chambre de stabilisation (42) comportant au moins une paroi de renvoi (8), destinée à renvoyer et à retransférer le flux de fluide, qui est placée à la parallèle de l'axe L ou le long de l'axe L.

2. Mélangeur (1) selon la revendication 1, **caractérisé en ce que** la zone de mélange (5) comporte une structure de mélangeur (51), destinée à séparer et à rassembler des brins du composant A et du composant B.

3. Mélangeur (1) selon la revendication 1 ou 2, **caractérisé en ce que** le rapport de la première dimension F_{A} à la deuxième dimension F_{B} correspond largement au rapport du premier volume V_{A} au deuxième volume V_{B}.

4. Mélangeur (1) selon l'une quelconque des revendications précédentes, **caractérisé en ce que** le rapport V_{A}/V_{B} est = à F_{A}/F_{B} +/- 50%*F_{A}/F_{B}, notamment V_{A}/V_{B} est = à F_{A}/F_{B} +/- 25%*F_{A}/F_{B}, notamment V_{A}/V_{B} est = à F_{A}/F_{B} +/- 10%*F_{A}/F_{B}.

5. Mélangeur (1) selon l'une quelconque des revendications précédentes, **caractérisé en ce que** la première dimension F_{A} est supérieure ou égale à la deuxième dimension F_{B}, et le premier volume V_{A} de la première chambre de stabilisation (41) est supérieur ou égal au deuxième volume V_{B} de la deuxième chambre de stabilisation (42).

6. Mélangeur (1) selon l'une quelconque des revendications précédentes, **caractérisé en ce que** la première chambre de stabilisation (41) et / ou la deuxième chambre de stabilisation (42) comporte un volume mort placé à l'avant de la paroi radiale (7, 7', 7").

7. Mélangeur (1) selon la revendication 6, **caractérisé en ce que** le premier composant A et / ou le deuxième composant B est freiné et / ou renvoyé dans la zone du volume mort.

8. Mélangeur (1) selon la revendication 1, **caractérisé en ce que** la paroi de renvoi (8) se raccorde sur la paroi radiale (7) et les parois délimitent le volume mort.

9. Mélangeur (1) selon l'une quelconque des revendications précédentes, **caractérisé en ce que** la première chambre de stabilisation (41) et / ou la deuxième chambre de stabilisation (42) comporte au moins une paroi de répartition (9), qui est placée le long de l'axe longitudinal L, qui divise la première chambre de stabilisation (41) et/ ou la deuxième chambre de stabilisation (42) en chaque fois deux chambres secondaires (411, 412; 411', 412'; 421, 422; 421', 422').

10. Mélangeur (1) selon l'une quelconque des revendications précédentes, **caractérisé en ce que** la première chambre de stabilisation (41) et / ou la deuxième chambre de stabilisation (42) comporte au moins un orifice de liaison (71, 71', 721', 731, 731') vers la zone de mélange (4), qui sert à distribuer le composant A et / ou le composant B dans la zone de mélange (4) et / ou à mélanger le composant A avec le composant B.
